# EUROPÄISCHE PATENTSCHRIFT

(11) **EP 2 167 745 B1**
(45) Veröffentlichungstag und Bekanntmachung des Hinweises auf die Patenterteilung: **18.04.2012**
(21) Anmeldenummer: 08785058.2
(22) Anmeldetag: 25.07.2008
(51) Int. Cl.: E03F 1/00, B64D 11/02

(54) **ABWASSER-KONTROLLMODUL**
WASTEWATER CONTROL MODULE
MODULE DE COMMANDE DES EAUX USÉES

(30) Priorität: 25.07.2007 DE 102007034499
(43) Veröffentlichungstag der Anmeldung: 31.03.2010
(73) Patentinhaber: AOA Apparatebau Gauting Gmbh, 82131 Gauting (DE)
(72) Erfinder: ZERBES, Ingo, 81739 München (DE)
(74) Vertreter: Grättinger Möhring von Poschinger Patentanwälte Partnerschaft
(86) Internationale Anmeldenummer: PCT/EP2008/006105
(87) Internationale Veröffentlichungsnummer: WO 2009/013003

(56) Entgegenhaltungen:
- EP-A- 0 341 595
- EP-A- 1 340 861
- WO-A-01/53618
- DE-U1- 9 418 045
- US-A1- 2004 129 003

## Beschreibung

Die vorliegende Erfindung betrifft ein Luftfahrzeug mit einer Vakuumentsorgungsanlage mit einem in diese integrierten Abwasser-Kontrollmodul gemäß dem Oberbegriff des Anspruchs 1.

Flugzeuge sind üblicherweise mit Vakuumentsorgungsanlagen ausgestattet. Dabei sind jeweils die Toiletten, Handwaschbecken, Bordküchen-Spülbecken und ähnlichen Einrichtungen des entsprechenden Luftfahrzeugs über eine zugeordnete Ventileinheit und ein Leitungssystem an einen Sammelbehälter angeschlossen, in dem, bezogen auf den Umgebungsdruck der betreffenden Einrichtung (dem Kabinendruck) ein Unterdruck herrscht. Wird die jeweilige Ventileinheit geöffnet, wird der Inhalt des betreffenden Wasch-, Spül-, Toiletten- oder sonstigen Beckens aufgrund des Druckgefälles in den Sammelbehälter befördert.

Nachteilig bei solchen herkömmlichen Vakuumentsorgungsanlagen ist die starke Geräuschentwicklung namentlich am Ende der Entleerung der betreffenden Einrichtung (Wasch- bzw. Spülbecken oder dergl.). Dies ist um so störender, als, insbesondere aus hygienischen Gründen, jeweils nach jeder Benutzung der Einrichtung eine Entleerung vorzusehen ist. Dies wirkt sich im Übrigen auch nachteilig auf die Lebensdauer eines Vakuumgenerators aus, der typischerweise zu Erzeugung des Unterdrucks im System eingesetzt wird.

Im Interesse reduzierter Geräusche wurden Luftfahrzeuge der gattungsgemäßen Art vorgeschlagen (vgl.

WO 2006/110295 A1), bei denen - gemäß dem Oberbegriff des Anspruchs 1 - ein Speicherbehälter vorgesehen ist, wobei in diesem ein gesonderter, über ein Ventil steuerbarer Lufteinlass (Bypass) mündet. Ein anderes gattungsgemäßes Luftfahrzeug ist aus der EP 0 295 508 A1 bekannt, wobei hier der Speicherbehälter dazu dient, Brauchwasser für die Spülung einer Bordtoilette vorzuhalten.

Vakuumentsorgungsanlagen sind auch für stationäre Anwendungen bekannt, beispielsweise wenn bei einem räumlich ausgedehnten Entsorgungssystem die Leitungen aufgrund der örtlichen Gegebenheiten nur ein geringes Gefälle aufweisen können. Für solche für den stationären Einsatz bestimmte Flüssigkeits-Vakuumentsorgungsanlagen sind verschiedene Abwasserkontrollmodule vorgeschlagen worden, bei denen zwischen dem Becken, in dem die Flüssigkeit aufgefangen und/oder gesammelt wird, und der der betreffenden Einrichtung (z.B. Waschbecken) zugeordneten Ventileinheit einen Zwischenspeicher mit einem Speicherbehälter angeordnet ist. Dementsprechend sind für die genannten stationären Anwendungen AbwasserKontrollmodule bekannt, die jeweils einen Zwischenspeicher aufweisen und einen Speicherbehälter, einen Eintrittsstutzen und einen an eine Unterdruck-Absaugleitung anschließbaren Austrittsstutzen umfassen, wobei der Eintrittsstutzen in den Speicherbehälter mündet und in dem Strömungsweg zwischen dem Speicherbehälter und dem Austrittsstutzen ein im Bodenbereich des Speicherbehälters angeordnetes Ventil angeordnet ist, welches einen Ventilsitz und einen relativ zu diesem bewegbaren Ventilkörper umfasst.

So offenbart die DE 2450026 A1 einen derartigen Zwischenspeicher für ein schwimmergesteuertes Abwasser-Kontrollmodul einer stationären Vakuumentsorgungsanlage, wobei in dem Bodenbereich des Speicherbehälters ein Ventilsitz ausgeführt ist, auf dem ein im Innenraum des Speichervolumens angeordneter, schwimmfähiger Schließkörper aufliegt. Durch Unterdruck, der im Bereich der Ventilöffnung auf den Schließkörper wirkt, wird dieser auch bei sich füllendem Speicherbehälter auf dem Ventilsitz gehalten. Der Speicherbehälter wird, wenn die in ihm aufgefangene bzw. angesammelte Flüssigkeit einen vorgegeben Füllstand erreicht, durch Öffnen des Ventils selbsttätig entleert. Hierzu wird der Flüssigkeits-Füllstand innerhalb des Speicherbehälters mittels eines Schwimmers, der auf einen Pilot-Pneumatikschalter wirkt, erfasst, wobei die Druckänderung in einer dem Pneumatikschalter nachgeschalteten Pilotleitung ein Aufschwimmen des Schließkörpers und infolgedessen ein Öffnen des Ventils bewirkt. Das Aufschwimmen des Schließkörpers kann dabei insbesondere mechanisch oder pneumatisch herbeigeführt werden.

Das unter Verwendung des bekannten, vorstehend erläuterten Zwischenspeichers aufgebaute Abwasser-Kontrollmodul ist für mobile Anwendungen ungeeignet; es genügt insbesondere nicht den im Luftfahrtbereich geltenden strengen Anforderungen an die Zuverlässigkeit. Beispielsweise ist bereits dann ein zuverlässiges Schließen des bei dem bekannten Zwischenspeicher vorgesehenen Ventils nicht sichergestellt, wenn sich, wie dies für Bordküchenabwässer regelmäßig zutrifft, in dem Abwasser vergleichsweise kleine Fremdkörper befinden, namentlich solche, die schwimmfähig sind. Weiterhin wirken sich die bei mobilen Anwendungen an Bord von Fahrzeugen unvermeidbaren Erschütterungen in einer nicht tolerierbaren Weise nachteilig auf die Betriebssicherheit des Abwasserkontrollmoduls aus, indem sie ein unkontrolliertes Öffnen bzw. Schließen des Ventils hervorrufen können. Auch ist das aus der DE 2450026 A1 bekannte Abwasser-Kontrollmodul nicht in dem Sinne ausfallsicher, dass das Ventil bei einem Ausfall der Vakuumquelle oder einem sonstigen Nachlassen des Unterdrucks im System noch sicher schließt; denn der Unterdruck ist, wie dargelegt, für das Halten des Ventils in seiner Schließstellung erforderlich. Als Folge hiervon ist das Abwasser-Kontrollmodul nach dem Stand der Technik nicht rückströmsicher. Auch ist das aus der DE 2450026 A1 bekannte Abwasser-Kontrollmodul deshalb nicht luftfahrttauglich, weil es sich nur in einer frostfreien Umgebung einsetzen lässt; der Zwischenspeicher lässt sich nämlich nicht unabhängig vom Füllstand des Speicherbehälters manuell entleeren, so dass der in ihm angesammelte Inhalt (z.B. bei abgestelltem Flugzeug) einfrieren kann und damit das gesamte Abwasser-Kontrollmodul funktionsuntauglich macht.

Aus der EP 829584 A2 und der WO01/53618 A2 ist ein weiteres für die Verwendung in einer stationären Vakuumentsorgungsanlage bestimmtes und für Luftfahrtanwendungen ungeeignetes, einen Zwischenspeicher aufweisendes Abwasser-Kontrollmodul bekannt, bei dem der Speicherbehälter bei Erreichen eines vorbestimmten Füllstands selbsttätig entleert werden soll. Der Speicherbehälter ist dabei von einem Ringraum umgeben, der über eine nahe dem Boden des Speicherbehälters angeordnete Verbindung mit dem Speicherbehälter kommuniziert. Hierdurch bildet sich in dem Ringraum bei ansteigendem Flüssigkeitsspiegel im Speicherbehälter ein zunehmender Druck aus. Dieser wird über eine Steuermembran, welche Teil einer auf den eigentlichen Ventilkörper wirkenden Betätigungseinrichtung ist, abgetastet; bei Erreichen eines zu dem vorgegebenen Füllstand im Zwischenspeicher korrespondierenden Druckes unterhalb der Steuermembran betätigt diese ein Pilotventil, das eine Verbindung eines unterhalb des Ventilkörpers angeordneten Steuerraumes zu der Vakuumleitung herstellt, so dass der Ventilkörper nach unten von dem zugeordneten Sitz abgehoben wird und der Inhalt des Zwischenspeichers in die Vakuumleitung hinein entleert wird. Für dieses Abwasser-Kontrollmodul gelten die im Zusammenhang mit der DE 3450026 A1 erläuterten Nachteile in entsprechender Weise. So führen mit Feststoffen belastete Abwässer binnen kurzem zur Funktionsuntüchtigkeit des Abwasser-Kontrollmoduls. Gerät Wasser oder sonstige Flüssigkeit, für deren Handhabung das bekannte Kontrollmodul bestimmt ist, in die den Entleerungsvorgang steuernden Düsen, zieht dies einen Funktionsausfall des Kontrollmoduls nach sich, was letzteres für mobile Anwendungen, bei denen ein schwappen der Flüssigkeit unvermeidbar ist, untauglich macht. Und Druckschwankungen der Umgebung der Einrichtung, wie sie bei Luftfahrtanwendungen aufgrund des sich verändernden Kabinendrucks unvermeidbar sind, beinträchtigen ebenfalls die Funktionsfähigkeit des Abwasser-Kontrollmoduls. Im Ergebnis genügt auch das Abwasser-Kontrollmodul nach der EP 829584 A2 und der WO01/53618 A2 namentlich nicht den für Luftfahrtanwendungen maßgeblichen Anforderungen.

Vor dem Hintergrund des vorstehend dargelegten Standes der Technik liegt der vorliegenden Erfindung demgemäß die Aufgabenstellung zugrunde, ein gattungsgemäßes Luftfahrzeug mit einer ein Abwasserkontrollmodul umfassenden Vakuumentsorgungsanlage dergestalt zu verbessern, dass die weiter oben im Zusammenhang mit bekannten fahrzeuggebundenen Vakuumentsorgungsanlagen beschriebenen Nachteile vermieden werden. Insbesondere soll dabei den an Luftfahrtanwendungen gestellten strengen Anforderungen genügt werden, beispielsweise durch eine hohe Zuverlässigkeit.

Gelöst wird diese Aufgabenstellung gemäß der vorliegenden Erfindung durch das in Anspruch 1 angegebene Luftfahrzeug. Dieses

zeichnet sich somit durch die Kombination der folgenden Merkmale aus:
das Abwasser-Kontrollmodul weist einen Zwischenspeicher auf;
es umfasst einen Speicherbehälter, einen in diesen mündenden Eintrittsstutzen und einen an eine Unterdruck-Absaugleitung anschließbaren Austrittsstutzen;
in dem Strömungsweg zwischen dem Speicherbehälter und dem Austrittsstutzen ist im Bodenbereich des Speicherbehälters ein Ventil angeordnet, welches einen Ventilsitz und einen relativ zu diesem bewegbaren Ventilkörper umfasst;
an dem Zwischenspeicher ist unterhalb des Speicherbehälters ein Ventilgehäuse angeordnet, und der Ventilkörper liegt auf der dem Speicherbehälter abgewandten Seite an dem Ventilsitz an;
der Ventilkörper ist mittels einer Membran gegenüber dem Ventilgehäuse in diesem verschiebbar abgedichtet; der Austrittsstutzen mündet in einen durch den Ventilkörper, das Ventilgehäuse, die Membran und den Ventilsitz begrenzten Arbeitsraum;
auf den Ventilkörper wirkt eine schaltbare, den Ventilkörper nach unten vom Sitz abhebende Betätigungseinrichtung;
auf der dem Arbeitsraum abgewandten Seite des Ventilkörpers ist ein durch das Ventilgehäuse und den Ventilkörper begrenzter Steuerraum vorgesehen, der über eine Steuerleitung, welche mittels eines aktiv schaltbaren Pilotventils absperrbar ist, an die Unterdruck-Absaugleitung anschließbar ist;
der Austrittsstutzen ist als ein Winkelrohr mit einer definierten Abrisskante ausgeführt, wobei die Steuerleitung stromabwärts der Abrisskante in einen Totraum des Winkelrohres mündet.

Ein in Verbindung mit den weiteren für die Erfindung charakteristischen Merkmalen besonders wichtiger Aspekt ist demnach, dass der Austrittsstutzen des Zwischenspeichers, an dem der in dem Sammelbehälter und dem Leitungssystem herrschende Unterdruck anliegt, in einen Arbeitsraum mündet, der begrenzt wird durch den Ventilsitz, den Ventilkörper, das Ventilgehäuse und die den Ventilkörper verformbar gegenüber dem Ventilgehäuse abdichtende Membran, wobei insoweit zu dem Ventilsitz auch ein angrenzender Bereich insbesondere des Bodens des Speicherbehälters zählen kann und zu dem Ventilgehäuse auch ein vom Boden des Speicherbehälters nach unten vorspringender, in das Ventilgehäuse hineinragender, die Membran randseitig einspannender Mantel bzw. Kragen. Typischerweise hat der entsprechende Arbeitsraum - bei geschlossenem Ventil - eine sich ringförmig um den Ventilkörper herum erstreckende Gestalt, was freilich nicht mit kreisringförmig gleichgesetzt werden darf. Der in dem Leitungssystem herrschende Unterdruck kann somit - über eine entsprechende Beaufschlagung des Arbeitsraumes - dazu beitragen, das Ventil nach dem Entleeren des Speicherbehälters aktiv zu schließen und/oder anschließend geschlossen zu halten. Das Schließen des Ventils kann somit, wenn die Betätigungseinrichtung, die den Ventilkörper zum Öffnen des Ventils zum Zwecke der Entleerung des Speicherbehälters nach unten vom Sitz abhebt bzw. abgehoben hat, ausgeschaltet wird, aktiv durch eine pneumatische Unterstützung der Schließbewegung erfolgen. Weiterhin ist sowohl das Öffnen des Ventils, durch Einschalten der ein aktiv schaltbares Pilotventil umfassenden Betätigungseinrichtung, als auch das - durch Ausschalten der Betätigungseinrichtung hervorgerufene - Schließen des Ventils unabhängig vom Füllstand des Speicherbehälters möglich. So kann insbesondere eine vollständige Restentleerung des Speicherbehälters einschließlich aller Fremdkörper gewährleistet werden, was für die zuverlässige Funktion des Ventils des Zwischenspeichers besonders günstig ist. Und auch ein nur teilweise gefüllter Speicherbehälter, bei dem der Flüssigkeitsspiegel unterhalb eines die selbsttätige Entleerung initiierenden Wertes liegt, kann durch aktives Einschalten der Betätigungseinrichtung entleert werden. Bei Flugzeugen , die nach dem Betrieb abgestellt werden, ist dies ein entscheidender Vorteil, weil durch entsprechende systematische Entleerung sämtlicher Speicherbehälter in den (nach dem Betrieb zu entleerenden) Sammelbehälter hinein das Risiko, dass in dem Speicherbehälter befindliches Abwasser einfriert, eliminiert wird.

Nach dem vorstehend Gesagten ist somit für das erfindungsgemäße Luftfahrzeug in Verbindung mit den weiteren Merkmalen weiterhin bedeutsam, dass der Ventilkörper des Adwasser-Kontrollmoduls mittels einer den Arbeitsraum von dem Steuerraum trennenden Membran gegenüber dem Ventilgehäuse abgedichtet ist. Denn hierdurch ergibt sich eine besonders hohe Toleranz der Funktion des Zwischenspeichers gegenüber Fremdkörpern, was sich wiederum positiv auf die Zuverlässigkeit des Zwischenspeichers auswirkt. Und weiterhin ist mithin für die Erreichung der angestrebten Zielsetzung wesentlich, dass erfindungsgemäß auf der dem Arbeitsraum abgewandten Seite des Ventilkörpers ein durch das Ventilgehäuse, den Ventilkörper und die diesen gegenüber dem Ventilgehäuse abdichtende Membran begrenzter Steuerraum vorgesehen ist, der über eine Steuerleitung, welche mittels eines aktiv schaltbaren Pilotventils absperrbar ist, an die Unterdruck-Absaugleitung anschließbar ist. In diesem Falle ist die Betätigungseinrichtung, mittels derer das Ventil aktiv zu öffnen ist, insoweit pneumatisch ausgeführt, als beim Öffnen des Pilotventils der in der Unterdruck-Absaugleitung bestehende Unterdruck auch in dem Steuerraum herrscht, wodurch der Ventilkörper nach unten vom Sitz abgehoben wird.

Das Abwasser-Kontrollmodul hat die Eigenschaft, dass ein Abwassertransport nur vom Speicherbehälter zum Austrittsstutzen möglich ist, unabhängig von den am Ein- bzw. Austrittsstutzen herrschenden Druckverhältnissen und der Stellung des Pilotventils. Dadurch verhindert das Abwasser-Kontrollmodul zuverlässig den Rückfluss von Abwasser in die Waschbecken. (Dieses ist aus hygienischen Gründen eine zwingende Forderung für Flugzeugabwassersysteme.)

Bei Überdruck im Austrittsstutzen wird gleichermaßen der Raum über und unter der Membran mit Druck beaufschlagt, da das Pilotventil aufgedrückt wird. Daher ist die Höhe des Druckes irrelevant, das Abwasser-Kontrollmodul bleibt geschlossen.

Die spezifische Gestaltung des Austrittsstutzens beugt wirksam einem Verstopfen der Steuerleitung durch in dem Abwasser enthaltene Fremdkörper vor. Das Pilotventil kann dabei insbesondere durch einen Elektromagneten angesteuert werden, und zwar bevorzugt dergestalt, dass es bei stromlosem Elektromagneten gesperrt ist. Bei einer geeigneten Ausführung des Pilotventils kann im normalen Betriebszustand der Vakuum-Flüssigkeitsentsorgungsanlage eines erfindungsgemäβen Luftfahrzeugs, d.h. bei einem in der Unterdruck-Absaugleitung herrschenden Unterdruck, letzterer die Schließfunktion des Pilotventils unterstützen. Dies macht das Abwasser-Kontrollmodul - unabhängig von einer möglichen ergänzenden mechanischen Vorspannung des Pilotventils (s.u.) - in dem Sinne ausfallsicher, als bei einer Unterbrechung der Stromzufuhr zu dem Elektromagneten das Ventil des Zwischenspeichers zuverlässig geschlossen bleibt. Weiterhin ist das Pilotventil bevorzugt auch mittels einer mechanischen Feder in seine die Steuerleitung verschließende Stellung vorgespannt. In diesem Falle nimmt das Pilotventil bei der Inbetriebnahme der mit der Vakuum-Flüssigkeitsentsorgungsanlage ausgerüsteten Einrichtung (Flugzeug) wie auch im Falle eines Druckausgleichs zwischen dem Sammelbehälter einer Vakuum-Abwasserentsorgungsanlage und der Umgebung (bei geparktem Flugzeug) zuverlässig seine die Steuerleitung verschließende Stellung ein, so dass stets ein stabiler Betriebszustand gewährleistet ist. Weiterhin steht der Steuerraum bevorzugt über eine gedrosselte Belüftungsöffnung mit der Umgebung in Verbindung. Dies unterstützt über einen entsprechenden definierten Druckausgleich zwischen dem Steuerraum und der Umgebung die Schließfunktion des Ventils nach dem Abschalten der Betätigungseinrichtung.

Der Querschnitt des Speicherbehälters kann sich von oben nach unten erweitern, beispielsweise indem das entsprechende Gehäuse mehr oder weniger konisch ausgeführt ist. Auch dies ist günstig im Hinblick auf die Betriebssicherheit der mit dem erfindungsgemäßen Abwasser-Kontrollmodul ausgestatteten Vakuumentsorgungsanlage bei niedrigen Temperaturen, wenn potentiell die Gefahr besteht, dass die in dem Speicherbehälter angesammelte Flüssigkeit einfriert; denn eine mögliche Eisschicht kann auf diese Weise bei einer aktiv eingeleiteten Entleerung des Sammelbehälters (s.o.) leichter von der Wand des Sammelbehälters gelöst werden. Unabhängig von der oben beschriebenen manuellen Initiierung der Entleerung des Speicherbehälters durch jederzeit mögliches Anschalten der Betätigungseinrichtung weist der Zwischenspeicher bevorzugt auch mindestens einen dem Speicherbehälter zugeordneten Füllstandssensor auf, dessen Ausgang dergestalt auf die Betätigungseinrichtung wirkt, dass der Speicherbehälter bei Erreichen eines vorgegeben Füllstandes selbsttätig entleert wird. Besonders bevorzugt ist dabei ein ein elektrisches Ausgangssignal erzeugender Füllstandssensor vorgesehen, der beispielsweise auf einem kapazitiven oder resitiven Messprinzip beruhen kann. Der mindestens eine Füllstandssensor stellt dabei bevorzugt auch fest, ob der Zwischenspeicher vollständig entleert ist, um in Abhängigkeit hiervon und erst dann - durch entsprechende Betätigung des Pilotventils - das Schließen des Ventils einzuleiten. Mittels einer geeigneten Steuerung kann das Schließen des Ventils dabei um ein vorgegebenes Zeitintervall verzögert werden, um durch ein entsprechendes Spülen die Entleerung des Zwischenspeichers und/oder eine Reinigung des Ventils und/oder die Förderung der aus dem Zwischenspeicher abgesaugten Flüssigkeit in den Sammelbehälter zu begünstigen.

Bevorzugt ist eine der Betätigungseinrichtung zugeordnete elektrische Steuerung an dem Zwischenspeicher in einem unterhalb des Ventilgehäuses angeordneten Gehäuseabschnitt gegen Feuchtigkeit geschützt untergebracht. Hierdurch ergibt sich eine besonders kompakte Gestaltung des Zwischenspeichers mit sämtlichen zugeordneten Einrichtungen. Und die entsprechende Einheit kann schnell montiert und demontiert werden.

Im Hinblick auf die Schließfunktion des Ventils und insbesondere den ausfallsicheren Betrieb des Zwischenspeichers ist es günstig, wenn eine mechanische Zuhaltefeder vorgesehen ist, welche den Ventilkörper - zusätzlich zu dem weiter oben beschriebenen Unterdruckeffekt - gegen den Ventilsitz vorspannt.

In einem nicht dem Abwasser ausgesetzten Bereich, der insbesondere aus dem gegenüber dem Arbeitsraum abgedichteten Steuerraum (s.o.) bestehen kann, weist das Ventilgehäuse besonders bevorzugt eine Führungsbuchse auf, in der ein mit dem Ventilkörper verbundener Führungsstift geführt ist. Eine solche Führung ist für eine zuverlässige Funktion des Ventils namentlich dann angezeigt, wenn der Ventilkörper mittels einer Membran gegenüber dem Ventilgehäuse abgedichtet ist.

Eine weitere bevorzugte Weiterbildung der vorliegenden Erfindung zeichnet sich dadurch aus, dass zur Bestimmung der Position des Ventilkörpers geeignete Positionserfassungsmittel vorgesehen sind. Dies gestattet eine regelmäßige zuverlässige Kontrolle der Funktion des Ventils des Zwischenspeichers durch eine Auswerteschaltung, an welche auch die Betätigungseinrichtung und die Füllstandssensoren, soweit vorhanden, angeschlossen sind.

Bei einem erfindungsgemäßen Luftfahrzeug ist bevorzugt an den Sammelbehälter ein Vakuumgenerator angeschlossen, der bedarfsabhängig in Betrieb gesetzt wird, falls die zwischen dem Sammelbehälter und der Umgebung herrschende Druckdifferenz (z.B. bei einem geparkten Flugzeug) nicht ausreicht, um eine zuverlässige Förderung der in dem Zwischenspeicher angesammelten Flüssigkeit in den Sammelbehälter sicherzustellen. Bei der Initiierung der Entleerung des Zwischenspeichers wird, wenn (beispielsweise über Drucksensoren) ein solcher Betriebszustand ermittelt wird, der Vakuumgenerator in Betrieb gesetzt, bevor das Ventil des Abwasser-Kontrollmoduls durch Ansteuern der Betätigungseinrichtung geöffnet wird.

In bestimmten Anwendungen, beispielsweise im Falle eines extrem beschränkten Einbauraumes, könnte unter Verzicht auf die vorstehend dargelegten, mit der Anordnung eines gesonderten Zwischenspeichers unterhalb des Beckens bzw. der sonstigen Einrichtung verbundenen Vorteile das Becken selbst die Funtktion des "Zwischenspeichers" übernehmen. In diesem Falle wäre der Ventilsitz unmittelbar im Bodenbereich des betreffenden Beckens angeordnet. Ein erheblicher Teil der dargelegten Vorteile ließe sich auch in diesem Falle realisieren. Die Anmelderin behält sich vor, auf eine solche Anordnung gesondert Schutz zu erheben, beispielsweise in Form einer Teilanmeldung.

Im Folgenden wird die vorliegende Erfindung anhand eines in der Zeichnung veranschaulichten Ausführungsbeispiels näher erläutert. Dabei zeigt
- Fig.1: einen Vertikalschnitt durch ein Abwasser-Kontrollmodul, welches sich bei einem erfindungsgemäβen Luftfahrzeug zum Einsatz im Rahmen eines im übrigen dem hinlänglich bekannten Stand der Technik entsprechen Vakuum-Abwasserentsorgungssystems eignet, und
- Fig.2: eine vergrößerte Detailansicht des unteren Bereichs des Abwasser-Kontrollmoduls nach Fig.1.

Das in der Zeichnung dargestellte Abwasser-Kontrollmodul umfasst einen Speicherbehälter 1, einen in den Speicherbehälter mündenden Eintrittsstutzen 2 und einen Austrittsstutzen 3, welcher an eine Unterdruck-Absaugleitung anschließbar ist. Der Speicherbehälter 1 ist dabei begrenzt durch eine sich nach oben hin leicht konisch verjüngende Wand 4 des Gehäuses 5, einen den Eintrittsstutzen 3 aufweisenden Deckel 6 sowie einen fest auf einer Stufe 7 des Gehäuses 5 angebrachten Bodenring 8. Im Bereich der zentralen Öffnung des Bodenringes 8 ist durch einen entsprechenden ringförmigen, nach innen gerichteten Vorsprung 9 ein Ventilsitz 10 ausgebildet.

Der unterhalb der Bodenringes 8 befindliche Bereich des Gehäuses 5 bildet ein Ventilgehäuse 11. In ihm ist ein mit dem Ventilsitz 10 zusammenwirkender Ventilkörper 12 aufgenommen. Der Ventilkörper 12 umfasst einen Grundkörper 13 mit einem Teller 14, einem von diesem nach unten vorspringenden Führungsstift 15 und einem nach oben vorspringenden Ansatz 16. An dem Ansatz 16 ist ein kappenartiges Oberteil 17 angebracht, welches einen Dichtring 18 trägt, der bei geschlossener Stellung des Ventils 19 mit dem Ventilsitz 10 dichtend zusammenwirkt. Zwischen dem Umfangsrand des Tellers 14 und dem Rand des Oberteils 17 des Ventilkörpers 12 ist der Rand einer im wesentlichen schlauchförmigen Membran 20 eingespannt, deren anderer Rand durch die Stirnkante des von dem Bodenring 8 nach unten vorstehenden Mantels 21 an einer Stufe 22 des Ventilgehäuses 11 festgelegt ist. Auf diese Weise wird ein - bei geschlossenem Ventil 19 ringförmiger - Arbeitsraum 23 definiert, der durch den Bodenring 8, das Ventilgehäuse 11 bzw. den in dieses hineinragenden Mantel 21 des Bodenringes 8, den Ventilkörper 12 und die Membran 20 begrenzt wird. An diesen Arbeitsraum 23 ist über dessen Öffnung 24 der Austrittsstutzen 3 angeschlossen.

Der durch die Membran 20 und den Teller 14 des Ventilkörpers 12 gegenüber dem Arbeitsraum 23 abgedichtete Teil des Innenraumes des Ventilgehäuses 11 bildet einen Steuerraum 25. In diesem ist der zentrale Bereich des Ventilgehäuses zu einer Führungshülse 26 ausgebildet, in der der Führungsstift 15 des Ventilkörpers 12 längs der vertikalen Achse des Zwischenspeichers gleitend geführt ist. Um die Führungshülse 26 herum ist eine als Schraubenfeder 27 ausgeführte Zuhaltefeder 28 vorgesehen, welche den Ventilkörper 12 gegen den Ventilsitz 10 vorspannt. Weiterhin mündet in den Steuerraum 25 eine Steuerleitung 29, deren anderes Ende mit dem Austrittstutzen 3 kommuniziert. Die Steuerleitung 29 ist mittels eines über einen Elektromagneten 30 betätigbaren Pilotventils 31 gesteuert öffenbar bzw. schließbar. Auf den Ventilkörper des Pilotventils 31 wirkt eine - nicht dargestellte Vorspannfeder sowie (stirnseitig) der in dem Austrittsstutzen herrschende Unterdruck, wodurch im stromlosen Zustand des Elektromagneten 30 die Steuerleitung gesperrt ist. Der Austrittsstutzen 3 ist in Form eines 90°-Winkelrohres mit einer definierten Abrißkante für die Abwasserströmung im Knick 32 ausgeführt. Die Steuerleitung 29 mündet stromabwärts der Abrißkante in einen Totraum des Winkelrohres. Der Steuerraum 25 steht über eine in der Wand des Ventilgehäuses 11 angeordnete gedrosselte Belüftungsöffnung 33 mit der Umgebung in Verbindung.

Durch Öffnen des Pilotventils 31 ist der Steuerraum 25 mit dem in dem Austrittstutzen 3 - wie in dem nachgeschalteten Leitungssystem und dem Sammelbehälter - herrschenden Unterdruck beaufschlagbar. Hierdurch wird der Ventilkörper 12 nach unten vom Ventilsitz 11 abgehoben und das Ventil 19 geöffnet. Insoweit bilden bei der in der Zeichnung veranschaulichten Ausführungsform des Zwischenspeichers der Steuerraum 25, die Steuerleitung 29, das Pilotventil 31 und der Elektromagnet 30 zusammen genommen eine schaltbare, bei ihrer Betätigung den Ventilkörper 12 nach unten von dem Ventilsitz 10 abhebende Betätigungseinrichtung 34.

Eine den Elektromagneten 30 steuernde elektrische Steuerung 35 ist auf einer eine gedruckte Schaltung aufweisenden Platine 36, welche in einem unterhalb des Ventilgehäuses 11 angeordneten Gehäuseabschnitt 37 untergebracht ist, angeordnet. Der entsprechende Gehäuseabschnitt 37 ist über einen Abschlussdeckel 38, an dem ein dem Anschluß der Steuerung 35 des Zwischenspeichers an die Bordelektronik dienender Stecker 39 angeordnet ist, dicht verschlossen. In der Wand 4 des Gehäuses sind drei Füllstandssensoren 40 angeordnet, die mit der Steuerung 35 verbunden sind, so daß bei Erreichen eines vorgegebenen Abwasser-Füllstandes in dem Speicherbehälter 1 dessen Entleerung automatisch eingeleitet werden kann.

Zur elektronischen Bestimmung der Position des Ventilkörpers 12 sind Positionserfassungsmittel vorgesehen, welche einen mit dem Führungsstift 15 verbundenen Magneten 42 und einen auf der Platine 36 angeordneten, in eine entsprechende, im Boden 43 des Ventilgehäuses 11 angeordnete Aussparung 44 ragenden Sensor 45 umfassen.

## Patentansprüche

1. Luftfahrzeug mit einer Vakuumentsorgungsanlage mit einem in diese integrierten Abwasser-Kontrollmodul, mit den folgenden Merkmalen:
das Abwasser-Kontrollmodul weist einen Zwischenspeicher auf;
es umfasst einen Speicherbehälter (1), einen in diesen mündenden Eintrittsstutzen (2) und einen an eine Unterdruck-Absaugleitung anschließbaren Austrittsstutzen (3);
in dem Strömungsweg zwischen dem Speicherbehälter und dem Austrittsstutzen ist im Bodenbereich des Speicherbehälters ein Ventil (19) angeordnet;
an dem Zwischenspeicher ist unterhalb des Speicherbehälters (1) ein Ventilgehäuse (11) angeordnet;
**gekennzeichnet durch** die folgenden Merkmale:
das Ventil (19) umfasst einen Ventilsitz (10) und
einen relativ zu diesem bewegbaren Ventilkörper (12);
der Ventilkörper (12) liegt auf der dem Speicherbehälter abgewandten Seite an dem Ventilsitz an;
der Ventilkörper ist mittels einer Membran (20) gegenüber dem Ventilgehäuse in diesem verschiebbar abgedichtet;
der Austrittsstutzen(3) mündet in einen **durch** den Ventilkörper, das Ventilgehäuse, die Membran und den Ventilsitz begrenzten Arbeitsraum (23);
auf den Ventilkörper wirkt eine schaltbare, den Ventilkörper nach unten vom Sitz abhebende Betätigungseinrichtung (34);
auf der dem Arbeitsraum (23) abgewandten Seite des Ventilkörpers (12) ist ein **durch** das Ventilgehäuse (11) und den Ventilkörper begrenzter Steuerraum (25) vorgesehen, der über eine Steuerleitung (29), welche mittels eines aktiv schaltbaren Pilotventils (31) absperrbar ist, an die Unterdruck-Absaugleitung anschließbar ist;
der Austrittsstutzen (3) ist als ein Winkelrohr mit einer definierten Abrisskante ausgeführt, wobei die Steuerleitung (29) stromabwärts der Abrisskante in einen Totraum des Winkelrohres mündet.

2. Luftfahrzeug nach Anspruch 1,
**dadurch gekennzeichnet,**
**dass** das Pilotventil (31) als Magnetventil ausgeführt ist, welches im stromlosen Zustand des Elektromagneten (30) gesperrt ist.

3. Luftfahrzeug nach einem der Ansprüche 1 oder 2,
**dadurch gekennzeichnet,**
**dass** auf das Pilotventil (31) eine elektrische Steuerung (35) wirkt, wobei dem Speicherbehälter (1) mindestens ein ein elektrisches Ausgangssignal erzeugender Füllstandssensor (40) zugeordnet ist.

4. Luftfahrzeug nach Anspruch 3,
**dadurch gekennzeichnet,**
**dass** die elektrische Steuerung (35) in einem unterhalb des Ventilgehäuses (11) angeordneten Gehäuseabschnitt (37) untergebracht ist.

5. Luftfahrzeug nach einem der Ansprüche 1 bis 4,
**dadurch gekennzeichnet,**
**dass** der Steuerraum (25) über eine gedrosselte Belüftungsöffnung (33) mit der Umgebung in Verbindung steht.

6. Luftfahrzeug nach einem der Ansprüche 1 bis 5,
**dadurch gekennzeichnet,**
**dass** eine mechanische Zuhaltefeder (28) vorgesehen ist, welche den Ventilkörper (12) gegen den Ventilsitz (10) vorspannt.

7. Luftfahrzeug nach einem der Ansprüche 1 bis 6,
**dadurch gekennzeichnet,**
**dass** mit dem Ventilkörper (12) ein Führungsstift (15) verbunden ist, der in einer Führungsbuchse (26) des Ventilgehäuses (11) geführt ist.

8. Luftfahrzeug nach einem der Ansprüche 1 bis 7,
**dadurch gekennzeichnet,**
**dass** zur Bestimmung der Position des Ventilkörpers (12) geeignete Positionserfassungsmittel (41) vorgesehen sind.

9. Luftfahrzeug nach einem der Ansprüche 1 bis 8,
**dadurch gekennzeichnet,**
**dass** sich der Querschnitt des Speicherbehälters (1) von oben nach unten erweitert.

10. Luftfahrzeug nach einem der Ansprüche 1 bis 9, umfassend einen Sammelbehälter und ein das Abwasser-Kontrollmodul mit dem Sammelbehälter verbindendes Leitungssystem, wobei der Zwischenspeicher des Abwasser-Kontrollmoduls mindestens einen dem Speicherbehälter zugeordneten Füllstandssensor aufweist, auf die Betätigungseinrichtung des Abwasser-Kontrollmoduls eine mit dem Füllstandssensor verbundene Steuereinheit wirkt, an den Sammelbehälter ein Vakuumgenerator angeschlossen ist und die Steuereinheit nach Empfang eines einen vorgegebenen Füllstand anzeigenden Signals des Füllstandssensors vor einer das Öffnen des Ventils des Abwasser-Kontrollmoduls bewirkenden Ansteuerung der Betätigungseinrichtung den Vakuumgenerator einschaltet.

## Claims

1. An aircraft with a vacuum waste disposal system that features an integrated waste water control module and has the following characteristics:
the waste water control module features a reservoir;
it comprises a storage tank (1), an inlet connection (2) leading into said storage tank and an outlet connection (3) that can be connected to a vacuum suction line;
a valve (19) is arranged in the bottom area of the storage tank in the flow path between the storage tank and the outlet connection;
a valve housing (11) is arranged on the reservoir underneath the storage tank (1);
**characterized by** the following characteristics:
the valve (19) comprises a valve seat (10) and a valve body (12) that can be moved relative to the valve seat;
the valve body (12) rests against the valve seat on the side that faces away from the storage tank;
the valve body can be displaced in the valve housing and is sealed relative thereto by means of a membrane (20) ;
the outlet connection (3) leads into a working chamber (23) that is defined by the valve body, the valve housing, the membrane and the valve seat;
the valve body is acted upon by a switchable actuating device (34) that downwardly lifts the valve body off the seat;
a control chamber (25) defined by the valve housing (11) and the valve body is provided on the side of the valve body (12) that faces away from the working chamber (23) and can be connected to the vacuum suction line via a control conduit (29) that can be shut off by means of an actively switchable pilot valve (31); and
the outlet connection (3) is realized in the form of an angled pipe with a defined break-away edge, wherein
the control conduit (29) leads into a dead space of the angled pipe downstream of the break-away edge.

2. The aircraft according to Claim 1,
**characterized in**
**that** the pilot valve (31) is realized in the form of a solenoid valve that is closed in the currentless state of the electromagnet (30).

3. The aircraft according to one of Claims 1 or 2,
**characterized in**
**that** an electric control (35) acts upon the pilot valve (31), wherein at least one fill level sensor (40) that generates an electric output signal is assigned to the storage tank (1).

4. The aircraft according to Claim 3,
**characterized in**
**that** the electric control (35) is accommodated in a housing section (37) that is arranged underneath the valve housing (11).

5. The aircraft according to one of Claims 1 to 4,
**characterized in**
**that** that the control chamber (25) is connected to the surroundings via a throttled ventilation opening (33).

6. The aircraft according to one of Claims 1 to 5,
**characterized in**
**that** a mechanical closure spring (28) is provided and prestresses the valve body (12) against the valve seat (10).

7. The aircraft according to one of Claims 1 to 6,
**characterized in**
**that** the valve body (12) is connected to a guide pin (15) that is guided in a guide bushing (26) of the valve housing (11).

8. The aircraft according to one of Claims 1 to 7,
**characterized in**
**that** suitable position sensing means (41) are provided in order to determine the position of the valve body (12).

9. The aircraft according to one of Claims 1 to 8,
**characterized in**
**that** the cross section of the storage tank (1) widens from the top to the bottom.

10. The aircraft according to one of Claims 1 to 9, comprising a collecting tank and a conduit system that connects the waste water control module to the collecting tank, wherein the reservoir of the waste water control module features at least one fill level sensor that is assigned to the storage tank, wherein a control unit connected to the fill level sensor acts upon the actuating device of the waste water control module, wherein a vacuum generator is connected to the collecting tank, and wherein the control unit switches on the vacuum generator after it receives a signal indicating a predefined fill level from the fill level sensor and before the actuating device is activated such that the valve of the waste water control module opens.

## Revendications

1. Aéronef comprenant une installation de traitement par le vide avec un module de contrôle des eaux usées intégré dans celle-ci, avec les caractéristiques suivantes :
le module de contrôle des eaux usées présente un réservoir intermédiaire ;
il comprend un récipient de stockage (1), une tubulure d'entrée (2) débouchant dans celui-ci et une tubulure de sortie (3) pouvant être raccordée à une conduite d'aspiration en dépression ;
une soupape (19) est agencée au niveau du fond du récipient de stockage dans le chemin d'écoulement entre le récipient de stockage et la tubulure de sortie ;
un boitier de soupape (11) est disposé sur le réservoir intermédiaire, en-dessous du récipient de stockage (1) ;
**caractérisé par** les attributs suivants :
la soupape (19) comprend un siège de soupape (10) et
un corps de soupape (12) pouvant se déplacer par rapport à celui-ci ;
le corps de soupape (12) repose sur le côté détourné du récipient de stockage sur le siège de soupape ;
le corps de soupape (12) est étanchéifié au moyen d'une membrane (20) par rapport au boitier de soupape en pouvant être déplacé dans celui-ci ;
la tubulure de sortie (3) débouche dans un espace de travail (23) délimité par le corps de soupape, le boitier de soupape, la membrane et le siège de soupape ;
un dispositif d'actionnement (34) pouvant être commuté, enlevant le corps de soupape vers le bas depuis le siège, agit sur le corps de soupape ;
un espace de commande (25) délimité par le boitier de soupape (11) et le corps de soupape est prévu sur le côté du corps de soupape (12) détourné de l'espace de travail (23), lequel peut être raccordé à la conduite d'aspiration en dépression par une conduite de commande (29) qui peut être bloquée via une soupape pilote (31) pouvant être activée ;
la tubulure de sortie (3) est réalisée en tant que tube coudé avec un bord de décollement défini, sachant que la conduite de commande (29) débouche en aval d'écoulement du bord de décollement dans un espace mort du tube coudé.

2. Aéronef selon la revendication 1, **caractérisé en ce que** la soupape pilote (31) est réalisée en tant qu'électrovanne, laquelle est bloquée lorsque l'électroaimant(30) n'est pas alimenté en courant.

3. Aéronef selon la revendication 1 ou 2, **caractérisé en ce qu'**une commande électrique (35) agit sur la soupape pilote (31), sachant qu'au moins un capteur de niveau de remplissage (40) produisant un signal de sortie électrique est attribué au récipient de stockage (1).

4. Aéronef selon la revendication 3, **caractérisé en ce que** la commande électrique (35) est placée dans une section de boitier (37) disposée en-dessous du boitier de soupape (11).

5. Aéronef selon l'une des revendications 1 à 4, **caractérisé en ce que** l'espace de commande (25) est en liaison avec l'extérieur par une ouverture d'aération (33) à étranglement.

6. Aéronef selon l'une des revendications 1 à 5, **caractérisé en ce qu'**un ressort de retenue mécanique (28) est prévu, lequel précontraint le corps de soupape (12) contre le siège de soupape (10).

7. Aéronef selon l'une des revendications 1 à 6, **caractérisé en ce qu'**une tige de guidage (15) est reliée au corps de soupape (12), laquelle est guidée dans une douille de guidage (26) du boitier de soupape (11).

8. Aéronef selon l'une des revendications 1 à 7, **caractérisé en ce que** des moyens de détection de position (41) appropriés sont prévus pour déterminer la position du corps de soupape (12).

9. Aéronef selon l'une des revendications 1 à 8, **caractérisé en ce que** la section transversale du récipient de stockage (1) s'élargit du haut vers le bas.

10. Aéronef selon l'une des revendications 1 à 9, comprenant un récipient de collecte et un système de conduites reliant le module de contrôle des eaux usées au récipient de collecte, sachant que le réservoir intermédiaire du module de contrôle des eaux usées présente au moins un capteur de niveau de remplissage attribué au récipient de stockage, qu'une unité de commande reliée au capteur de niveau de remplissage agit sur le dispositif d'actionnement du module de contrôle des eaux usées, qu'un générateur de vide est raccordé au récipient de collecte et que l'unité de commande, après réception d'un signal indiquant un niveau de remplissage donné du capteur de niveau de remplissage, active le générateur de vide avant une commande du dispositif d'actionnement effectuant l'ouverture de la soupape du module de contrôle des eaux usées.
